# EUROPÄISCHE PATENTSCHRIFT

(11) **EP 2 028 377 B1**
(45) Veröffentlichungstag und Bekanntmachung des Hinweises auf die Patenterteilung: **20.06.2012**
(21) Anmeldenummer: 08010492.0
(22) Anmeldetag: 10.06.2008
(51) Int. Cl.: F15B 15/10

(54) **Membranantrieb und Verfahren zum Herstellen eines Membranantriebs**
Membrane actuator and method for manufacturing a membrane actuator
Actioneur à membrane et procédé de fabrication d'un actioneur membrane

(30) Priorität: 03.12.2007 DE 102007059922; 21.08.2007 DE 102007039395
(43) Veröffentlichungstag der Anmeldung: 25.02.2009
(73) Patentinhaber: GEMÜ Gebrüder Müller Apparatebau GmbH & Co. KG, 74653 Ingelfingen (DE)
(72) Erfinder: Müller, Fritz, 74653 Ingelfingen (DE)
(74) Vertreter: Steimle, Josef

(56) Entgegenhaltungen:
- DE-A1- 3 901 900
- US-A- 1 885 457
- US-A- 2 664 673
- US-A- 5 259 292

## Beschreibung

Die Erfindung betrifft einen Membranantrieb für eine Ventilspindel, mit einem Gehäuse, einer Membran, die mit ihrem radial äußeren Bereich mit dem Gehäuse dicht verbunden ist und im Gehäuse eine Kammer schafft und einem Membranteller, gegen den sich die Membran abstützt. Die Erfindung betrifft außerdem ein Verfahren zum Herstellen eines Membranantriebs.

Derartige pneumatische oder hydraulische Antriebseinheiten dienen zur Erzeugung von Hubbewegungen von Stellgliedern, insbesondere von Ventilen, zum Drosseln strömender Medien. Die Membranantriebe sind in der Regel einfach und robust aufgebaut und zeichnen sich durch hohe realisierbare Stellgeschwindigkeiten aus. Dabei ist in ein Gehäuseunterteil eine Stellmembran eingesetzt, die den Gehäuseinnenraum in zwei Kammern unterteilt. In die eine Kammer wird das Steuermedium, zum Beispiel unter Über- oder Unterdruck stehende Luft eingeleitet, wodurch die Lage der Membran entgegen der Kraft einer Rückstellfeder verändert wird. Das Gehäuseunterteil wird mit einem Gehäuseoberteil verschlossen, was entweder durch eine Umbördelung des Randes des einen Gehäuseteils um den Rand des anderen Gehäuseteils erfolgt oder mittels einer Verschraubung, wofür die beiden Gehäuseteile Flansche aufweisen müssen. Sowohl bei der Bördelung als auch bei der Verschraubung wird von den Rändern der beiden Gehäuseteile die Membran an ihrem radial äußeren Rand gehalten. Dieser Aufbau hat sich vielfach bewährt, er besitzt jedoch beim Einsatz derartiger Membranantriebe in Reinräumen oder bei Produktionsanlagen der Lebensmittelindustrie oder Biochemie den wesentlichen Nachteil, dass sich Keime am Bördel oder Flansch festsetzen können. Außerdem sind die Außenabmessungen derartiger Membranantriebe relativ groß.

Aus der US 1,885,457 A ist ein Membranantrieb bekannt, bei welchem die Membran an ihrem Außenumfang verdickt ist und an der Innenseite einer Hülse befestigt ist. Dabei steht die Membran in axialer Richtung beidseitig über die Hülse vor, liegt aber permanent radial innerhalb der Hülse. Um die Membran dicht im Gehäuse zu befestigen, bedarf es schulterförmige Gehäuseabsätze, die diese vorstehenden Teile der Membran übergreifen. Außerdem muss der Abstand dieser schulterförmigen Gehäuseabsätze auf die Abmessung, d.h. die Dicke der Membran im Bereich der vorspringenden Teile abgestimmt sein, so dass diese geringfügig komprimiert wird. Die Gehäuseabsätze bedingen aber einen Flansch zum Verbinden der beiden Gehäuseteile, so dass der Membranantrieb ungeeignet für Reinräume ist.

Aus der US 2,664,673 A ist ebenfalls eine in eine Hülse einvulkanisierte Membran bekannt. Die DE 39 01 900 A1 zeigt einen Stellantrieb mit zwei Membranen, deren verdickte Enden in Zwischenringen und in Aufnahmen im Gehäuse eingesetzt sind.

Der Erfindung liegt daher die Aufgabe zugrunde, einen Membranantrieb bereitzustellen, welcher auch in kritischen Umgebungen, insbesondere in Reinräumen, eingesetzt werden kann, der zudem bei gleicher Leistung geringere Abmessungen besitzt und der einfach herzustellen ist.

Diese Aufgabe wird mit einem Membranantrieb gelöst, der die Merkmale des Anspruchs 1 aufweist.

Der wesentliche Gesichtspunkt der Erfindung besteht darin, dass der radial äußere Bereich der Membran nicht mehr in radialer Richtung abragt, sondern dadurch, dass er an einer Hülse anliegt und sich in axialer Richtung erstreckt. Die Hülse dient nun als Verbindungsmittel, über welches die Membran mit dem Gehäuse verbunden wird. Da sich der Randbereich der Membran nicht mehr in radialer Richtung erstreckt, muss hierfür nicht mehr der übliche Spannraum, zum Beispiel die Bördelung oder der Flansch, vorgesehen werden.

Die Gehäuseteile können stumpf aufeinandergesetzt werden. Dadurch verkleinert sich der Außendurchmesser des Membranantriebs bei gleichbleibend großem Innenraum, zum anderen kann eine glatte Außenseite geschaffen werden, an welcher sich keine Keime festsetzen können bzw. welche relativ einfach dekontaminiert werden kann.

Erfindungsgemäß kann der äußere Randbereich der Membran an der Innenseite der Hülse oder aber auch an der Außenseite der Hülse befestigt werden. Dabei klemmt die Hülse die Membran an die Innenseite des Gehäuseunterteils.

Mit Vorzug ist der radial äußere Teil der Membran an die Hülse, insbesondere an die Innenseite der Hülse, anvulkanisiert, angeklebt oder angeschweißt. Hierdurch wird auf relativ einfache Art und Weise eine dichte Verbindung von Membran und Hülse geschaffen.

Besteht die Membran aus einem Kunststoff, insbesondere einem Elastomer, welches zudem noch durch ein Gewebe verstärkt sein kann, dann eignet sich die Vulkanisation beziehungsweise die Verklebung von Membran und Hülse, wohingegen bei einer Ausführung der Membran aus einer Edelstahlfolie, die Verschweißung sich anbietet, sofern die Hülse ebenfalls aus Metall besteht.

Bei einer Weiterbildung der Erfindung ist vorgesehen, dass der radial äußere Rand der Membran als Dichtlippe ausgebildet ist, die die Hülse in axialer Richtung und radial nach außen überragt. Auf diese Weise liegt der als Dichtlippe ausgebildete Rand der Membran unter Vorspannung an der Innenumfangsfläche des Gehäuseunterteils an und dichtet die dort gebildete Kammer gegenüber der Außenseite ab. Bei glatter Innenumfangsfläche des Gehäuseunterteils, was insbesondere bei Tiefziehteilen der Fall ist, bedarf es keiner weiteren Abdichtung.

Vorteilhaft ragt die Dichtlippe in Richtung auf den Boden des Gehäuses ab. Wird in der dort gebildeten Kammer ein Druck aufgebaut, verstärkt sich der Anpressdruck der Dichtlippe an die Innenumfangsfläche der Gehäuseunterseite, wodurch die Abdichtung verstärkt wird.

Bei einem Ausführungsbeispiel ist vorgesehen, dass die Hülse spielfrei in das Gehäuseunterteil eingesetzt, insbesondere in dieses eingepresst ist. Hierfür wird eine spezielle Einpressvorrichtung verwendet, welche die Hülse mit daran befestigter Membran verformungsfrei in das Gehäuseunterteil einschiebt. Dabei überragt die Hülse vorteilhaft das Gehäuseunterteil, so dass der überragende Abschnitt der Hülse eine Führung für das Gehäuseoberteil bildet. Die Hülse erstreckt sich somit über die beiden Ränder von Gehäuseoberteil und Gehäuseunterteil. Das Gehäuseoberteil und das Gehäuseunterteil können mit ihren Außenflächen fluchtend ineinander übergehen, was den wesentlichen Vorteil besitzt, dass sich in diesem Bereich keine Keime festsetzen können. Außerdem wird der Außendurchmesser des Membranantriebs, wie bereits erwähnt, nicht unnötig vergrößert.

Erfindungsgemäß ist das Gehäuseunterteil mit dem Gehäuseoberteil verschweißt. Dabei kann das Gehäuse aus Metall, insbesondere Edelstahl, oder Kunststoff bestehen. Auch die Hülse kann aus Metall, insbesondere aus Edelstahl, oder aus Kunststoff bestehen. Werden die beiden Gehäuseteile miteinander verschweißt, kann die aus dem gleichen Material bestehende Hülle im gleichen Schweißvorgang mit an das Gehäuse angeschweißt werden.

Die eingangs genannte Aufgabe wird auch mit einem Verfahren gelöst, welches die Merkmale des Anspruchs 10 aufweist. Dieses Verfahren besitzt den wesentlichen Vorteil, dass aufgrund des modularen Aufbaus des Membranantriebs, die Montage einfach und maschinell durchführbar ist, und die Membran exakt in das Gehäuseunterteil eingesetzt werden kann, da sie an der Hülse gegriffen und spielfrei im Gehäuse platziert werden kann. Die Rückstellfeder kann dabei im Gehäuseunterteil oder im Gehäuseoberteil angeordnet sein, je nachdem ob die Membran eine Unterdruck- oder Überdruckkammer abschließt. Dabei wird, um eine dichte Verbindung von Membran und Hülse zu erzielen, die Membran an die Innenseite oder Außenseite der Hülse anvulkanisiert, angeklebt oder angeschweißt. Die Verbindungsart wird dabei von den Materialien der Membran und der Hülse bestimmt. Außerdem wird die Hülse derart mit der Membran verbunden, dass der radial äußere Rand der Membran in axialer und radialer Richtung über die Hülse hinaussteht, so dass dieser Rand in Form einer Dichtlippe an der Innenseite des Gehäuseunterteils dichtend und mit Vorspannung anliegt.

Eine exakte Positionierung der Membran innerhalb des Gehäuses wird dadurch erreicht, dass die Hülse in das Gehäuseunterteil eingepresst wird. Hierfür wird zum Beispiel eine geeignete Pressvorrichtung verwendet, mit welcher auch bestimmte Einpresstiefen einstellbar sind. Insbesondere bei geringen Einspresskräften wird die Hülse zur Lagesicherung mit dem Gehäuse verschweißt. Dies kann erfindungsgemäß dadurch erfolgen, dass nach dem Einsetzen der Hülse in das Gehäuseunterteil das Gehäuseoberteil auf den überstehenden oberen Rand der Hülse aufgeschoben wird und beim Verschweißen von Gehäuseoberteil und Gehäuseunterteil die Hülse mit verschweißt wird. Dabei können diese Bauteile, wie bereits erwähnt, aus Kunststoff oder aus Edelstahl bestehen.

Sehr glatte Außenflächen von Gehäuseoberteil und Gehäuseunterteil können dadurch hergestellt werden, dass diese Bauteile durch Tiefziehen hergestellt werden. Hierdurch können auch sehr kleine Wanddicken realisiert werden, so dass zum einen bei gleicher Antriebsleistung geringe Außendurchmesser erzeugt werden können, zum anderen glatte Oberflächen vorhanden sind, die relativ einfach keimfrei gehalten oder dekontaminiert werden können.

Bei einer Variante ist vorgesehen, dass der radial äußere Rand der Membran verdickt oder wulstförmig ausgebildet ist.

Der wesentliche Gesichtspunkt dieser Variante besteht darin, dass der radial äußere Bereich der Membran nicht mehr in radialer Richtung abragt, sondern dadurch, dass er an einer Hülse anliegt, sich in axialer Richtung erstreckt. Die Hülse dient nun als Verbindungsmittel, über welches die Membran mit dem Gehäuse verbunden ist. Da sich der Randbereich der Membran nicht mehr in axialer Richtung erstreckt, muss hierfür nicht mehr der übliche Spannraum, zum Beispiel die Bördelung oder der Flansch, vorgesehen werden. Die Gehäuseteile können stumpf aufeinandergesetzt werden. Dadurch verkleinert sich der Außendurchmesser des Membranantriebs bei gleichbleibend großem Innenraum, zum anderen kann eine glatte Außenseite geschaffen werden, an welcher sich keine Keime festsetzen können bzw. welche relativ einfach dekontaminiert werden kann. Außerdem liegt der verdickte oder wulstförmige Rand der Membran, der bevorzugt O-ringförmig ausgebildet ist, unter Vorspannung an der Innenumfangsfläche des Gehäuseunterteils an und dichtet die dort gebildete Kammer gegenüber der anderen Kammer ab. Bei glatter Innenumfangsfläche des Gehäuseunterteils, was insbesondere bei Tiefziehteilen der Fall ist, bedarf es keiner weiteren Abdichtung. Wird in der dort gebildeten Kammer ein Druck angelegt, verstärkt sich der Anpressdruck des Randes an die Innenumfangsfläche der Gehäuseunterseite, wodurch die Abdichtung verstärkt wird.

Vorteilhaft liegt auf der Innenseite des radial äußeren Randes der Membran ein Spannring oder eine Spannhülse an. Dabei ist der radial äußere Bereich der Membran zwischen der Innenseite der Hülse und dem Spannring oder der Spannhülse verspannt oder eingeklemmt. Der Rand der Membran wird dadurch exakt geführt und an die Innenumfangsfläche der Gehäuseunterseite angepresst. Eine Montage wird stark vereinfacht und beschleunigt, da eine Verklebung des Randbereiches der Membran mit der Innenseite der Hülse entfallen kann.

Eine optimale Fixierung des Spannrings oder der Spannhülse am Rand der Membran erfolgt dadurch, dass der Spannring oder die Spannhülse auf der dem Rand zugewandten Seite eine umlaufende Nut oder Sicke aufweist, die zur teilweisen Aufnahme des Randes dient.

Der Spannring oder die Spannhülse weist eine im wesentlichen S-förmige Querschnittsform auf und der radial äußere Rand der Membran ist teilweise untergriffen. Auf diese Weise wird die exakte Positionierung des Randes der Membran am unteren Rand der Hülse sichergestellt.

Vorzugsweise besteht der Spannring oder die Spannhülse aus Metall, insbesondere aus Edelstahl, so dass die erforderlichen Haltekräfte über einen langen Zeitraum gewährleistet werden können. Der Spannring oder die Spannhülse können auch aus Kunststoff bestehen, falls der Membranantrieb z.B. in aggressiver Umgebung oder bei aggressiven Medien eingesetzt wird.

Weitere Vorteile, Merkmale und Einzelheiten der Erfindung ergeben sich aus den Unteransprüchen sowie der nachfolgenden Beschreibung, in der unter Bezugnahme auf die Zeichnung besonders bevorzugte Ausführungsbeispiele im Einzelnen beschrieben sind. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: einen Längsschnitt durch eine perspektivische Darstellung eines Ausführungsbeispiels des erfindungsgemäßen Membranantriebs mit in Ruhelage sich befindender Membran;
- Figur 2: einen Schnitt durch die Membran mit befestigter Hülse;
- Figur 3: eine vergrößerte Wiedergabe des Ausschnitts III gemäß Figur 2;
- Figur 4: einen Längsschnitt durch eine perspektivische Darstellung eines Ausführungsbeispiels des erfindungsgemäßen Membranantriebs mit in Ruhelage sich befindender Membran; und
- Figur 5: eine vergrößerte Wiedergabe des Ausschnitts V gemäß Figur 4.

In der Figur 1 ist mit dem Bezugszeichen 10 ein Membrantrieb bezeichnet, mit dem eine Ventilspindel 12 in Richtung des Doppelpfeils 14 bewegt wird. Der Membranantrieb 10 besitzt ein aus einem Gehäuseoberteil 16 und einem Gehäuseunterteil 18 bestehendes Gehäuse 20, in welchem eine Membran 22 den Gehäuseinnenraum in eine erste Kammer 24 und eine zweite Kammer 26 unterteilt. In der zweiten Kammer 26 ist ein Federpaket 28 angeordnet, welches über einen Membranteller 30 die Membran 22 in einer Grundstellung hält. Die Membran 22 liegt an diesem Membranteller 30 an und besteht aus einem elastischen Material, zum Beispiel einer Edelstahlfolie oder einem gewebeverstärkten Elastomer, so dass sie sich im Bereich 32 durchbiegen und abrollen kann.

Die erste Kammer 24 besitzt einen nach außen führenden Anschluss 34, über welchen der ersten Kammer ein Steuermedium, z.B. Steuerluft (Druckluft) zugeführt wird. Durch Erhöhung des Drucks in der ersten Kammer 24 wird der Membranteller 30 entgegen der Kraft des Federpakets 28 angehoben, wodurch die Ventilspindel 12 ins Gehäuse 20 eingezogen wird.

Die Membran 22 besitzt einen radial äußeren Bereich 36, welcher an der Innenseite einer Hülse 38 anliegt. Diese Hülse 38 ist mittels einer geeigneten Pressvorrichtung in das Gehäuseunterteil 18 derart eingepresst, dass sie mit einem oberen Abschnitt 40 die Oberseite des Gehäuseunterteils 18 überragt. Der Überstand des Abschnitts 40 wird mittels eines entsprechenden Anschlags an der Einpressvorrichtung eingestellt.

Die Einpresstiefe kann auch dadurch eingestellt werden, dass durch partielle Aufweitung der Hülse der obere Rand der Hülse, wie in Figur 4 dargestellt, geringfügig radial nach außen aufgebogen oder ausgestellt ist, und dass die Innenseiten des Gehäuseoberteils 16 und des Gehäuseunterteils 18 angefast sind, so dass der ausgestellte Rand auf der Fase teilweise aufsitzen kann. Die Hülse 38 wird also so weit eingeschoben, bis deren Rand an der Fase der Gehäuseunterteils 18 anliegt. Bei aufgesetztem Gehäuseoberteil 16, dessen unterer Rand radial innen ebenfalls angefast ist, ist zudem die Hülse 38 gegen Verschieben formschlüssig fixiert.

Der Abschnitt 40 dient als Führung für das Gehäuseoberteil 16 beim Aufsetzen auf das Gehäuseunterteil 18. Außerdem ist in Figur 1 erkennbar, dass das Gehäuseoberteil 16 stumpf auf das Gehäuseoberteil 18 aufsitzt, so dass die Außenoberflächen fluchtend ineinander übergehen. Nach dem Fügen der Bauteile, insbesondere nach dem Aufsetzen des Gehäuseoberteils 16 auf das Gehäuseunterteil 18, werden insbesondere mittels eines Laserstrahls das Gehäuseoberteil 16, das Gehäuseunterteil 18 und die Hülse 38 miteinander verschweißt, was mit einer Schweißnaht 42 angedeutet ist. Diese Schweißnaht 42 durchdringt das Gehäuse 20 und dringt in die Hülse 38 ein, so dass das Gehäuseoberteil 16, das Gehäuseunterteil 18 und die Hülse 38 stoffschlüssig miteinander verbunden sind.

Aus Figur 1 ist noch deutlich erkennbar, dass der radial äußere Rand 44 der Membran 22 als Dichtlippe 46 ausgebildet ist, die an der Innenoberfläche 48 des Gehäuseunterteils 18 dichtend und unter Vorspannung anliegt.

Die Figur 2 zeigt einen Schnitt durch die Membran 22 mit aufgesetzter Hülse 38, wobei die Membran 22 eine Schulter 50 zur Aufnahme des unteren Endes der Hülse 38 aufweist. Eine Fixierung von Hülse 38 und Membran 22 wird dadurch erzielt, dass die Membran 22 an die Innenfläche der Hülse 38 anvulkanisiert ist. Im vergrößerten Ausschnitt III gemäß Figur 3 ist deutlich die Schulter 50 erkennbar und ist auch erkennbar, dass die Dichtlippe 46 in radialer Richtung um den Betrag 52 und in axialer Richtung um den Betrag 54 die Hülse 38 überragt, d.h. gegenüber den Abmessungen der Hülse 38 übersteht. Die Dichtlippe 46 besitzt eine abgerundete Dichtkante 56 und ein Einstich 58 bildet ein Gelenk für die Dichtlippe 46.

Es ist deutlich erkennbar, dass die beiden Gehäuseteile 16 und 18 als Tiefziehteile mit einer geringen Dicke hergestellt werden können. Außerdem ist erkennbar, dass die Membran 22 bis an die Innenoberfläche des Gehäuses 20 herangeführt ist und daher gleiche Antriebskräfte aufbringen kann, wie eine Membran gleichen Durchmessers bei herkömmlichen Antrieben. Jedoch besitzt der erfindungsgemäße Membranantrieb 10 eine geringere Wandstärke, weshalb die Außenabmessungen kleiner sind. Außerdem ist deutlich erkennbar, dass der erfindungsgemäße Membranantrieb 10 eine glatte Außenoberfläche besitzt, so dass er problemlos keimfrei gehalten beziehungsweise einfach gereinigt werden kann. Der Einsatz in sterilen Räumen beziehungsweise in aseptischen Bereichen ist daher möglich.

Die Figur 5 zeigt eine vergrößerte Darstellung des Ausschnitts V gemäß Figur 4 durch die Membran 22 mit aufgesetzter Hülse 38, wobei die Membran 22 eine Schulter 50 zur Aufnahme des unteren Endes der Hülse 38 aufweist. Eine Fixierung von Hülse 38 und Membran 22 wird dadurch erzielt, dass die Membran 22 an die Innenfläche der Hülse 38 gepresst wird. Hierfür dient ein Spannring 60 oder eine Spannhülse. Dieser Spannring 60 umfasst die radiale Innenseite des O-ringförmigen Randes 44 sowie einen Tel des radial äußeren Bereichs 36 der Membran 22. Es ist deutlich erkennbar, dass der Spannring 60 einen im westlichen S-förmigen Querschnitt aufweist und eine Sicke 62 besitzt, die zur teilweisen Aufnahme des Randes 44 dient. Hierdurch wird eine exakte Positionierung des Spannringes 60 am Rand 44 der Membran 22 gewährleistet. Außerdem ist der Durchmesser des Spannringes 60 so bemessen, dass der radial äußere Bereich 36 der Membran 22 zwischen der Hülse 38 und dem Spannring 60 geklemmt wird. Der obere, nach innen gezogene Rand 64 erlaubt einen leichten Einschub des Spannringes 60 in den nach unten gewölbten radial äußeren Bereich 36 der Membran 22.

Beim Einsetzen oder Einschieben der Hülse 38 und mit dem Spannring 60 geklemmter Membran 22 in das Gehäuseoberteil 18 wird der Rand 44 verformt und der das Gehäuseoberteil 18 schneidende Teil 66 des Randes 44 verdrängt und zwischen dem Gehäuseoberteil 18 und dem Spannring 60 verquetscht und bildet eine optimale Dichtung.

Es ist deutlich erkennbar, dass die beiden Gehäuseteile 16 und 18 als Tiefziehteile mit einer geringen Dicke hergestellt werden können. Außerdem ist erkennbar, dass die Membran 22 bis an die Innenoberfläche des Gehäuses 20 herangeführt ist und daher gleiche Antriebskräfte aufbringen kann, wie eine Membran gleichen Durchmessers bei herkömmlichen Antrieben. Jedoch besitzt der erfindungsgemäße Membranantrieb 10 eine geringere Wandstärke, weshalb die Außenabmessungen kleiner sind. Außerdem ist deutlich erkennbar, dass der erfindungsgemäße Membranantrieb 10 eine glatte Außenoberfläche besitzt, so dass er problemlos keimfrei gehalten beziehungsweise einfach gereinigt werden kann. Der Einsatz in sterilen Räumen beziehungsweise in aseptischen Bereichen ist daher möglich. Schließlich ist der Membranantrieb 10 schnell montierbar, da die Membran 22 nicht verklebt werden muss.

## Patentansprüche

1. Membranantrieb (10) zum Antrieb einer Ventilspindel (12), mit einem Gehäuse (20), einer Membran (22), die mit ihrem radial äußeren Bereich (32) mit dem Gehäuse (20) dicht verbunden ist und im Gehäuse (20) eine Kammer (24) schafft, einem Membranteller (30), gegen den sich die Membran (22) abstützt, wobei der radial äußere Bereich (32) der Membran (22) an der Außen- oder Innenseite einer Hülse (38) anliegt und die Hülse (38) dicht im Gehäuse (20) fixiert ist, **dadurch gekennzeichnet, dass** der radial äußere Rand (44) der Membran (22) als Dichtlippe (46) oder verdickt oder wulstförmig, insbesondere O-ringförmig ausgebildet ist und die Hülse (38) in axialer Richtung und radial nach außen überragt.

2. Membranantrieb nach Anspruch 1, **dadurch gekennzeichnet, dass** der radial äußere Bereich (32) der Membran (22) an die Innenseite der Hülse (38) anvulkanisiert, angeklebt, angeschweißt oder an der Innenseite der Hülse (38) anliegt und an diese angepresst wird.

3. Membranantrieb nach einem der vorhergehenden Ansprüche, **dadurch gekennzeichnet, dass** die Membran (22) aus Kunststoff, insbesondere einem Elastomer, vorzugsweise einem gewebeverstärkten Elastomer, oder aus Metall, insbesondere einer Edelstahlfolien, besteht.

4. Membranantrieb nach einem der vorhergehenden Ansprüche, **dadurch gekennzeichnet, dass** die Dichtlippe (46) in Richtung auf den Boden des Gehäuses (20) abragt.

5. Membranantrieb nach einem der vorhergehenden Ansprüche, **dadurch gekennzeichnet, dass** die Hülse (38) in ein Gehäuseunterteil (18) eingesetzt, z.B. eingepresst ist und insbesondere das Gehäuseunterteil (18) nach oben überragt und gegebenenfalls der das Gehäuseunterteil (18) überragende Abschnitt (40) der Hülse (38) eine Führung für das Gehäuseoberteil (16) bildet.

6. Membranantrieb nach Anspruch 5, **dadurch gekennzeichnet, dass** das Gehäuseunterteil (18) und das Gehäuseoberteil (16) an ihren Außenflächen fluchtend ineinander übergehen und insbesondere das Gehäuseunterteil (18), das Gehäuseoberteil (16) und/oder die Hülse (38) miteinander verschweißt sind.

7. Membranantrieb nach einem der vorhergehenden Ansprüche, **dadurch gekennzeichnet, dass** die Kammer (24) eine Überdruck- oder eine Unterdruckkammer ist.

8. Membranantrieb nach einem der vorhergehenden Ansprüche, **dadurch gekennzeichnet, dass** auf der Innenseite des radial äußeren Randes (44) der Membran (22) ein Spannring (60) oder eine Spannhülse anliegt, der bzw. die insbesondere auf der dem Rand (44) zugewandten Seite eine umlaufende Nut oder Sicke (62) aufweist, die z.B. zur teilweisen Aufnahme des Randes (44) dient, wobei insbesondere der Spannring (60) oder die Spannhülse eine im wesentlichen S-förmige Querschnittsform aufweist und der radial äußere Rand (44) der Membran (22) teilweise untergriffen ist.

9. Membranantrieb nach Anspruch 8, **dadurch gekennzeichnet, dass** der radial äußere Bereich (32) der Membran (22) zwischen der Innenseite der Hülse (38) und dem Spannring (60) oder der Spannhülse verspannt oder eingeklemmt ist.

10. Verfahren zum Herstellen eines Membranantriebs (10), insbesondere nach einem der vorhergehenden Ansprüche, mit einem ein Gehäuseoberteil (16) und ein Gehäuseunterteil (18) aufweisendem Gehäuse (20), wobei in das Gehäuseunterteil (18) eine an ihrem radial äußeren Bereich (32) eine Hülse (38) tragende Membran (22) eingesetzt wird, und nach Einsatz weiterer Bauteile das Gehäuseoberteil (16) aufgesetzt und mit dem Gehäuseunterteil (18) verbunden wird, wobei die Membran (22) an die Innenseite der Hülse (38) anvulkanisiert, angeklebt oder angeschweißt wird, **dadurch gekennzeichnet, dass** die Membran (22) derart mit der Hülse (38) verbunden wird, dass derer radial äußerer Rand (44) in axialer und radialer Richtung über die Hülse (38) hinaussteht.

11. Verfahren nach Anspruch 10, **dadurch gekennzeichnet, dass** die Hülse (38) in das Gehäuseunterteil (18) eingepresst wird, wobei insbesondere durch die Einpresstiefe die Vorspannung der Membran (22) eingestellt wird.

12. Verfahren nach Anspruch 10 oder 11, **dadurch gekennzeichnet, dass** das Gehäuseoberteil (16) mit dem Gehäuseunterteil (18) und/oder mit der Hülse (38) verschweißt wird, wobei insbesondere beim Verschweißen des Gehäuseoberteils (16) mit dem Gehäuseunterteil (18) die Hülse (38) mit dem Gehäuse (20) verschweißt wird.

13. Verfahren nach einem der Ansprüche 10 bis 12, **dadurch gekennzeichnet, dass** das Gehäuseoberteil (16) und das Gehäuseunterteil (18) durch Tiefziehen hergestellt werden.

## Claims

1. A membrane actuator (10) for driving a valve spindle (12), having a housing (20), having a membrane (22) which with its radially outer region (32) is tightly joined to the housing (20) and in the housing (20) creates a chamber (24), having a membrane plate (30) against which the membrane (22) is braced, the radially outer region (32) of the membrane (22) resting on the outside or inside of a sleeve (38) and the sleeve (38) being fixed tightly in the housing (20), **characterized in that** the radially outer edge (44) of the membrane (22) is embodied as a sealing lip (46) or in thickened or beadlike form, in particular in O-ring form, and the sleeve (38) protrudes in the axial direction and radially outward.

2. The membrane actuator as defined by claim 1, **characterized in that** the radially outer region (32) of the membrane (22) is vulcanized, glued, or welded onto the inside of the sleeve (38) or rests on the inside of the sleeve (38) and is pressed against it.

3. The membrane actuator as defined by one of the foregoing claims, **characterized in that** the membrane (22) comprises a plastic, in particular an elastomer, preferably a woven-fiber-reinforced elastomer, or metal, in particular a special steel foil.

4. The membrane actuator as defined by one of the foregoing claims, **characterized in that** the sealing lip (46) protrudes in the direction toward the bottom of the housing (20).

5. The membrane actuator as defined by one of the foregoing claims, **characterized in that** the sleeve (38) is inserted, for instance press-fitted, into a lower housing part (18), and in particular protrudes upward past the lower housing part (18), and optionally the portion (40) of the sleeve (38) that protrudes past the lower housing part (18) forms a guide for the upper housing part (16).

6. The membrane actuator as defined by claim 5, **characterized in that** the lower housing part (18) and the upper housing part (16) merge in alignment with one another at their outer faces, and in particular the lower housing part (18), the upper housing part (16) and/or the sleeve (38) are welded to one another.

7. The membrane actuator as defined by one of the foregoing claims, **characterized in that** the chamber (24) is an underpressure or an overpressure chamber.

8. The membrane actuator as defined by one of the foregoing claims, **characterized in that** on the inside of the radially outer edge (44) of the membrane (22), a clamping ring (60) or clamping sleeve rests, which ring or sleeve, in particular on the side toward the edge (44), has an encompassing groove or bead (62), which for example serves to partially receive the edge (44), and in particular, the clamping ring (60) or clamping sleeve has a substantially S-shaped cross-sectional form, and the radially outer edge (44) of the membrane (22) is partially gripped from below.

9. The membrane actuator as defined by claim 8, **characterized in that** the radially outer region (32) of the membrane (22) is restrained or clamped between the inside of the sleeve (38) and the clamping ring (60) or clamping sleeve.

10. A method for producing a membrane actuator (10), in particular as defined by one of the foregoing claims, in particular as defined by one of the foregoing claims, having a housing (20) with a upper housing part (16) and a lower housing part (18), in which method a membrane (22) that has a sleeve (38) on its radially outer region (32) is inserted into the lower housing part (18), and after the insertion of further components, the upper housing part (16) is set on top and joined to the lower housing part (18), and the membrane (22) is vulcanized, glued or welded to the inside of the sleeve (38), **characterized in that** the membrane (22) is joined to the sleeve (38) in such a manner that its radially outer edge (44) protrudes past the sleeve (38) in the axial and radial directions.

11. The method as defined by claim 10, **characterized in that** the sleeve (38) is press-fitted into the lower housing part (18), and the prestressing of the membrane (22) is adjusted in particular by means of the press-fitting depth.

12. The method as defined by claim 10 or 11, **characterized in that** the upper housing part (16) is welded to the lower housing part (18) and/or to the sleeve (38), and in particular upon the welding of teh upper housing part (16) to the lower housing part (18), the sleeve (38) is welded to the housing (20).

13. The method as defined by one of claims 10-12, **characterized in that** the upper housing part (16) and the lower housing part (18) are produced by deep drawing.

## Revendications

1. Actionneur à membrane (10) destiné à actionner une tige de soupape (12), doté d'un boîtier (20), d'une membrane (22) reliée de manière étanche par sa zone radialement extérieure (32) au boîtier (20) et créant une chambre (24) dans le boîtier (20), d'une plaque de membrane (30) contre laquelle s'appuie la membrane (22), la zone radialement extérieure (32) de la membrane (22) reposant contre le côté extérieur ou intérieur d'un manchon (38) et le manchon (38) étant fixé de manière étanche dans le boîtier (20), **caractérisé en ce que** le bord radialement extérieur (44) de la membrane (22) est conçu comme une lèvre d'étanchéité (46) ou épaissi ou en forme de bourrelet, en particulier en forme de joint torique, et **en ce que** le manchon (38) fait saillie dans la direction axiale et radialement vers l'extérieur.

2. Actionneur à membrane selon la revendication 1, **caractérisé en ce que** la zone radialement extérieure (32) de la membrane (22) est vulcanisée, collée, soudée contre le côté intérieur du manchon (38) ou repose contre le côté intérieur du manchon (38) et est pressée contre celui-ci.

3. Actionneur à membrane selon l'une quelconque des revendications précédentes, **caractérisé en ce que** la membrane (22) est constituée de matière plastique, en particulier d'un élastomère, de préférence d'un élastomère renforcé par un tissu, ou constituée d'un métal, en particulier d'une feuille d'acier inoxydable.

4. Actionneur à membrane selon l'une quelconque des revendications précédentes, **caractérisé en ce que** la lèvre d'étanchéité (46) fait saillie en direction du fond du boîtier (20).

5. Actionneur à membrane selon l'une quelconque des revendications précédentes, **caractérisé en ce que** le manchon (38) est inséré dans une partie inférieure de boîtier (18), par exemple enfoncé, et en particulier la partie inférieure de boîtier (18) fait saillie vers le haut et éventuellement la partie (40) du manchon (38) faisant saillie de la partie inférieure de boîtier (18) forme un guidage pour la partie supérieure de boîtier (16).

6. Actionneur à membrane selon la revendication 5, **caractérisé en ce que** la partie inférieure de boîtier (18) et la partie supérieure de boîtier (16) se prolongent l'une dans l'autre en s'alignant sur leurs surfaces extérieures et en particulier la partie inférieure de boîtier (18), la partie supérieure de boîtier (16) et/ou le manchon (38) sont soudés ensemble.

7. Actionneur à membrane selon l'une quelconque des revendications précédentes, **caractérisé en ce que** la chambre (24) est une chambre de compression ou une chambre de dépression.

8. Actionneur à membrane selon l'une quelconque des revendications précédentes, **caractérisé en ce qu'**un anneau de serrage (60) ou un manchon de serrage comprenant en particulier sur le côté tourné vers le bord (44) une rainure ou une moulure périphérique (62) servant par exemple à loger en partie le bord (44) repose sur le côté intérieur du bord radialement extérieur (44) de la membrane (22), l'anneau de serrage (60) ou le manchon de serrage présentant en particulier une forme en section transversale sensiblement en S et le bord radialement extérieur (44) de la membrane (22) étant en partie en prise par le dessous.

9. Actionneur à membrane selon la revendication 8, **caractérisé en ce que** la zone radialement extérieure (32) de la membrane (22) est mise en tension ou serrée entre le côté intérieur du manchon (38) et l'anneau de serrage (60) ou le manchon de serrage.

10. Procédé de fabrication d'un actionneur à membrane (10), en particulier selon l'une quelconque des revendications précédentes, faisant appel à un boîtier (20) comprenant une partie supérieure de boîtier (16) et une partie inférieure de boîtier (18), une membrane (22) portant un manchon (38) sur sa zone radialement extérieure (32) étant insérée dans la partie inférieure de boîtier (18), et une fois d'autres éléments insérés, la partie supérieure de boîtier (16) étant montée et reliée à la partie inférieure de boîtier (18), la membrane (22) étant vulcanisée, collée ou soudée contre le côté intérieur du manchon (38), **caractérisé en ce que** la membrane (22) est reliée au manchon (38) de telle sorte que son bord radialement extérieur (44) fait saillie au-delà du manchon (38) dans les directions axiale et radiale.

11. Procédé selon la revendication 10, **caractérisé en ce que** le manchon (38) est enfoncé dans la partie inférieure de boîtier (18), la précontrainte de la membrane (22) étant notamment réglée par la profondeur d'enfoncement.

12. Procédé selon la revendication 10 ou 11, **caractérisé en ce que** la partie supérieure de boîtier (16) est soudée à la partie inférieure de boîtier (18) et/ou au manchon (38), le manchon (38) étant soudé au boîtier (20) en particulier par soudage de la partie supérieure de boîtier (16) à la partie inférieure de boîtier (18).

13. Procédé selon l'une quelconque des revendications 10 à 12, **caractérisé en ce que** la partie supérieure de boîtier (16) et la partie inférieure de boîtier (18) sont fabriquées par emboutissage.
